# EUROPÄISCHE PATENTSCHRIFT

(11) **EP 1 176 679 B1**
(45) Veröffentlichungstag und Bekanntmachung des Hinweises auf die Patenterteilung: **08.03.2006**
(21) Anmeldenummer: 01117911.6
(22) Anmeldetag: 24.07.2001
(51) Int. Cl.: H01R 24/08, H01R 4/20

(54) **Steckerbrücke mit Einführhilfeanordnung**
Plug bridge with insertion aid device
Pont de contacts avec un dispositif d'aide d'entrée

(30) Priorität: 25.07.2000 DE 10051348
(43) Veröffentlichungstag der Anmeldung: 30.01.2002
(73) Patentinhaber: Taller GmbH, D-76337 Waldbronn (DE)
(72) Erfinder: Waible, Thomas, 76337 Waldbronn (DE)
(74) Vertreter: Pietruk, Claus Peter

(56) Entgegenhaltungen:
- EP-A- 0 332 035
- DE-A- 4 012 582
- DE-A- 4 222 651
- DE-U- 8 715 003
- DE-U- 8 716 567

## Beschreibung

Die vorliegende Erfindung betrifft die Oberbegriffe der unabhängigen Ansprüche. Damit befasst sich die Erfindung mit der Verbesserung von Steckerbrücken.

Steckerbrücken werden im Übergangsbereich zwischen den an Netzleitungen und dergleichen Anschlusskabeln und den in eine Steckdose einzuschiebenden Steckerstiften verwendet. Es sind dabei mehrere Steckerstifte, beispielsweise zum Anschluss einer Phasen-, Null- und Masseleitung vorhanden, die mit den abisolierten Enden des Anschlusskabels verbunden werden müssen. Um diese Verbindung zu erleichtern, werden die Steckerstifte in einer Kunststoff-Grundform umfasst, wobei zur Aufnahme der Leiterenden eine entweder an den Steckerstiften unmittelbar vorgesehene Aufnahmehülse oder eine über leitende Kontaktbleche oder dergleichen mit den Steckerstiften verbundene Hülse vorgesehen ist. Die Litzen müssen vollständig umfaßt sein und dürfen nicht abstehen, da sie sonst nach dem Spritzen des Griffkörpers aus diesem austreten können und bei einem Benutzer Stromschläge verursachen können.
Es ist bekannt, die Hülse trichterförmig zu erweitern, um die Aufnahme von Litzen zu erleichtern. Weiter ist es bekannt, der Hülse eine trichterförmige Einführhilfe vorzusetzen. Beispiele für derartige Anordnungen sind beispielsweise offenbart in der DE 42 22 651, EP 0 332 035, DE 87 15 003 U1, DE 87 16 567 U1, DE 38 07 716.7 oder der DE 39 11 315.9.

Eine Steckerbrücke mit einer Basisplatte, gemäß Obergriff des Anspruchs 1 ist auch aus DE 40 12 582 bekannt.

Die bekannten Anordnungen vermeiden, dass leicht abstehende Litzenenden bei der Verarbeitung an der Aufnahmehülse vorbei geschoben werden und dann, aus der den Griffkörper des Stekkers bildenden Vergussmasse herausragend, zu tödlichen Stromschlägen für einen Benützer führen. Oftmals ist es jedoch erforderlich, an der Steckerbrücke Bereiche vorzusehen, die bei der Griffkörperbildung durch Umspritzen der mit dem Anschlussendenkabel verbundenen Steckerbrücke nicht von Griffkörpergussmasse, beispielsweise heißem PVC umflossen werden. Beispiele hierfür sind die in Steckerbrücken für das Vereinigte Königreich (GB) gebräuchlichen, an der Steckerbrücke vorgesehenen Feinsicherungen oder Netzfilteranordnungen, die unmittelbar an der Steckerbrücke vorgesehen werden. Es ist bei derartigen Steckerbrücken üblich, diese Bereiche zumindest weitgehend abzuschotten und es soll trotz dieser erforderlichen zusätzlichen Abschottung eine besonders kostengünstige Ausbildung der Steckerbrücke ermöglicht werden, wobei zu beachten ist, dass die Herstellung einer Steckerbrücke mit den Leiterenden vorgesetzten Einführhilfeanordnungen für ein Massenprodukt immer noch vergleichsweise teuer ist.

Es ist ein Ziel der vorliegenden Erfindung, Neues für die gewerbliche Anwendung bereitzustellen.

Im unabhängigen Anspruch ist angegeben, wie das Ziel erreicht werden kann. Bevorzugte Ausführungsformen sind in den Unteransprüchen angegeben.

Die vorliegende Erfindung schlägt somit zunächst eine Steckkerbrücke mit einer Basisplatte für Steckerstifte und/oder Bauteile, Crimpanschlüssen für diese und eine mit einer Abdeckung für Steckerbrückenbereiche verbundenen Einführhilfenanordnung, dadurch gekennzeichnet, dass zumindest ein Crimpanschluss mit einem Steckerstift und/oder Bauteil über einen Metallstreifen verbunden ist, der durch einen Durchlassschlitz zwischen Abdeckung und Basisplatte elastisch nachgiebig und/oder federnd zur Einführhilfenanordnung geführt ist.

Damit besteht ein erster Grundgedanke der vorliegenden Erfindung darin, dass die Einführhilfenanordnung die Abdeckung einstückig fortsetzt. Damit ist einerseits die Zahl der zu montierenden Teile verringert, was den Herstellungsaufwand erniedrigt, andererseits ist aber trotz der Vereinfachung lediglich durch die Verbindung der Einführhilfenanordnung mit dem Deckel auch und zugleich die Positionierung der Einführhilfenanordnung noch verbessert. Insbesondere ist dies wichtig, wenn die Einführhilfenanordnung als Fortsatz eines über die Crimphülse zu schiebenden Ansatzes gebildet ist, da dies die weitgehende Fixierung und/oder Positionierung der Crimphülse mittels des Ansatzes erlaubt, ohne dass eine besonders enge Anpassung des Ansatzes um die Crimphülse herum erforderlich ist. Dies erleichtert das Montieren in besonderem Maße.

Es ist bevorzugt, wenn die Steckerbrücke so ausgebildet ist, dass mehrere Crimphülsen allgemein parallel nebeneinander liegen. In einem solchen Fall kann die Einführhilfenanordnung gleichzeitig mehreren der Crimphülsen zugeordnet sein und insbesondere der Ansatz vor und/oder über mehreren der Crimphülsen gleichzeitig liegen. Dies ermöglicht es insbesondere, wie in einer bevorzugten Anordnung vorgesehen, die Crimphülse an einem elastich nachgiebigen beziehungsweise federnden Metallstreifen, der aus einem Metallblech gestanzt wird, mit erhöhter Toleranz vorzusehen. Somit kann die Crimphülse in einem bevorzugten Ausführungsbeispiel entweder auf einen Steckerstift aufgenietet werden und/oder der Stekkerstift wird aus einem Metallblech gestanzt und entsprechend der benötigten Form umgebogen. Insbesondere die Herstellung von Steckerbrücken gemäß GB-Norm wird so verbilligt.

Es ist möglich, die Abdeckung über einem Sicherungshalterbereich und/oder einem Entstörfilterbereich vorzusehen, wobei die Anschlüsse zu den abgeschotteten elektrischen Bauteilen mit Metallblechen insbesondere mit den Crimphülsen einstückige Metallbleche gebildet sein können. In einem solchen Fall wird die Abdichtung d.h. Abschottung des abgedeckten Bereiches zwar typischerweise nicht hermetisch sein; allerdings ist es möglich, bei der typisch bevorzugten allenfalls schlitzförmigen Ausbildung des Durchlasses für die Verbindungsbleche an denselben aufgrund der guten Wärmeleitung der Metalle ein Erstarren des allenfalls wenigen, eindringenden Griffkörpergussmaterials so zu bewirken, dass sich sofort ein abgekühlter Stopfen am Durchlass bildet, der den abzuschottenden Bereich vollständig vor dem Eindringen und Nachfließen weiteren Materials schützt.

Es ist bevorzugt, wenn die Abdeckung als Deckel auf einer Umlaufwand um diesen abzuschottenden Bereich aufsitzt, wobei eine Einrastung zwischen Deckel und Wand vorgesehen sein kann und/oder eine Verschweißung, insbesondere mittels Ultraschall. Dies gewährleistet, dass sich die Abdeckung auch unter dem Einfluss der heißen, aggressiven und schnel anströmenden Griffkörpergussmasse nicht lösen kann.

Es ist bevorzugt, wenn die Abdeckung insbesondere gegen PVC-Griffkörpergussmasse hinreichend hitzebeständig ist, wozu sie in einem bevorzugten Ausführungsbeispiel aus Polypropylen gebildet ist.

Die Einführhilfenanordnung beziehungsweise der Ansatz kann in einem bevorzugten Ausführungsbeispiel einen die Crimphülse überragenden und diese gegebenenfalls ummantelnden Schirm aufweisen und mit diesem vercrimpt werden. Dazu ist es bevorzugt, wenn die Abdeckung aus einem nicht spröden Material gebildet ist, um beim Vercrimpen das Entstehen von Bruchstücken zu verhindern.

In einer bevorzugten Variante ist die Einführhilfe über mehrere, voneinander unter Belassung eines Freiraumes beabstandete Arme mit der Abdeckung verbunden. Es können insbesondere zwei Arme an den Rändern von der Abdeckung weg ragen.

Die Arme können allgemein parallel zu den Crimphülsen liegen, was die Montage erleichtert.

Die Einführhilfenanordnung wird sich innen bevorzugt trichterförmig nach distal zu den Crimphülsen-erweitern. In alternativer Weise kann vorgesehen sein, dass zwei miteinander verschränkte U-förmige Bögen mit auf die Crimphülse zulaufend abgeschrägtem Rand vorgesehen werden. Eine solche Ausbildung wird in einer bereits eingereichten, aber noch nicht offengelegten Anmeldung des gleichen Anmelders beansprucht, deren Offenbarungsgehalt durch Bezugnahme vollumfänglich eingegliedert ist.

Die Erfindung wird im Folgenden nur beispielsweise anhand der Zeichnungen beschriben. In dieser zeigt:
- Fig. 1:: eine Steckerbrücke gemäß der vorliegenden Erfindung in perspektivischer Ansicht;
- Fig. 2:: die Steckerbrücke von Fig. 1 vor Anbringung der Abdeckung;
- Fig. 3:: eine Querschnittsansicht durch ein Detail des Ausführungsbeispiels von Fig. 1;
- Fig. 4:: eine weitere Steckerbrücke;
- Fig. 5:: die Steckerbrücke von Fig. 4 in Draufsicht.

Nach Fig. 1 umfasst eine allgemein mit 1 bezeichnete Steckerbrücke 1 eine Einführhilfenanordnung 2 zur Erleichterung des Einführens eines Leiterendes (nicht gezeigt) in eine Crimphülse 3 (Fig. 2) und eine Abdeckung 4 zur Abschottung eines Steckerbrückenbereiches 5 vor beim Umspritzen der Stekkerbrücke anströmender Griffkörpergussmasse.

An der Steckerbrücke 1 sind steckerseitig Steckerstifte 6 entsprechend einer gewünschten Steckernorm vorgesehen, vorliegend drei Steckerstifte 6a, 6b, 6c für einen in Großbritannien verwendeten Stecker. Die Steckerstifte 6a, 6b, 6c sind in einer Basisplatte 7 aus Hartkunststoff eingegossen und ragen auf der bei Benutzung von einer Steckdose abgewandten Seite über die Basisplatte 7 über, wo sie mit zu den Crimphülsen 3 führenden Metallstanzstück 8 verbunden sind.

Die Crimphülse 3a für die Verbindung mit dem MasseSteckerstift 6a ist unmittelbar mit der zugehörigen Crimphülse 3a über ein einzelnes Metallstück 8a verbunden. Gleiches gilt für die Crimphülse 6b, die über ein Metallstück 8b mit dem Steckerstift 6b verbunden ist.

Der dritte Steckerstift 6c ist mit einem ersten, einen Teil eines Sicherungshalters bildenden Metallstück 8c1 in den abgeschirmten Bereich 5 geführt, der vorliegend zur Aufnahme einer Sicherung dient. Das Metallstück 8c1 ist im Sicherungsbereich 5 klammerförmig gestaltet, um eine Kontaktseite einer Feinsicherung zu klammern. Auf der gegenüberliegenden Seite des Sicherungshalterbereiches 5 ist ein weiteres gestanztes und umgebogenes Metallblech 8c2 vorgesehen, das aus dem Bereich hinausführt und in die Crimphülse 3c übergeht und bei Benutzung die andere Feinsicherungsseite kontaktierend klammert.

Der Bereich 5 ist von einer Wand 9 umgeben, auf welcher ein Deckel 10 aufsetzbar ist. Der Deckel 10 liegt auf den Rändern der Wand 9 auf und es sind lediglich an den Stellen, an denen die Metallbleche 8c1 und 8c2 durch die Wände treten, Aussparungen gelassen, sowie für jenen Bereich, über welchen das Metallstanzstück 8a vom Massesteckerstift 6a zur Massecrimphülse 3a führt. Im Deckel sind an diesen Stellen entsprechende Aussparungen vorgesehen, von welchen nur die Aussparungen 11a, 11b dargestellt sind. Der Deckel 10 besteht aus Polypropylen.

Einstückig mit dem Deckel ist ein Ansatz 12 gebildet, der über zwei seitliche Arme 13a, 13b mit dem Deckelbereich 10 verbunden ist. Am Ansatz 12 sind Röhren 14a, 14b, 14c gebildet, die um die Crimphülsen 3a, 3b, 3c herum angeordnet sind, wobei vor diesen eine Schulter gebildet ist und sich die Röhren dann von dieser Schulter nach außen trichterförmig aufweiten. Die kleinere Trichterseite 16 ist dabei kleiner als die lichte Weite der Crimphülsen 3, die Trichtereintrittsöffnung für die Leiterendneaufnahme hingegen ungefähr 1,2-mal so groß wie der Crimphülsenaußendurchmesser, vergleiche Fig. 3.

Die Steckerbrücke der vorliegenden Erfindung wird hergestellt und montiert wie folgt:

Zunächst werden die Metallteile 6,8 hergestellt und vereinzelt bereitgehalten. Dann werden drei passende Steckerstifte in einer Form ausgerichtet und unter Bildung der Basisplatte 7 und der Wandbereiche 9 umspritzt. Die Metallteile 8 werden mit den Steckerstiften beziehungsweise dem Sicherungshaltebereich 5 verbunden.

Dann wird ein Deckel 10 hergestellt und von vorne über die Crimphülsen 3 aufgeschoben und auf die Wand 9 aufgesetzt.

Dabei gelangen die hinteren, proximalen Bereiche 15 der Einführhilfenanordnung 2, d.h. die nicht trichterförmig erweiterten Bereiche um die Crimphülsen 3, was diese auch vor den Auslass 16 des sich auf die Crimphülse 3 hin verjüngenden Trichters zentrieren kann, sofern eine Abweichung von Normtoleranzen vorliegt. Es ist jedoch nicht erforderlich, einen unmittelbaren physischen Kontakt zwischen der Einführhilfenanordnung 2 und der Crimphülse 3 vorzusehen, um die Anordnung leichter montieren zu können. Falls dies gewünscht ist, kann auf der Crimphülsenseite eine Verjüngung des Rohres hin vorgesehen werden, anstatt das Rohr 14 zylindrisch auszubilden.

Die Steckerbrücke ist nunmehr fertig hergestellt und kann zur Bildung eines Steckers verwendet werden. Dazu werden abisolierte Leiterenden in den Einführtrichter der Einführhilfenanordnung 2 eingeführt und vercrimpt. Die trichterförmige Verjüngung auf die Crimphülse gewährleistet ein sicheres Eindringen aller Litzen in die Hülsen.

Durch das weiche Material der Einführhilfenanordnung 2 und des Deckels 10 ist gewährleistet, dass beim Crimpen kein Splittermaterial auftritt. Die Einführhilfenanordnung ist und bleibt zugleich dabei durch die Fixierung an der Wand 9 über den Deckel 10 und die Arme 13 sowie zusätzlich die Anordnung um die Crimphülsen 3 exakt richtig positioniert.

Nun wird in einer Gußform der Griffkörper gebildet. Wenn das PVC-Gussmaterial einfließt, so ist durch die Einführhilfenanordnung 2 sicher vermieden, dass noch Litzen aus dem Griffkörper im Freien oder an der Griffkörper-Oberfläche liegen können. Durch die nur dünnen Durchlassschlitze zwischen Dekkel 10 und Metallstreifen 8 ist überdies gewährleistet, dass allenfalls vernachlässigbar wenig PVC-Gussmaterial in den abzuschottenden Bereich 5 hineingelangt. Dies wird insbesondere dadurch bewirkt, dass an dem gut wärmeleitenden Metallblech das PVC-Gussmaterial, welches durch die Schlitze eindringt, zunächst abkühlt und damit einen Stopfen gegen nachströmendes Material bildet. Die Beabstandung der Arme 13 erlaubt hingegen ein sicheres Auffüll.en des Steckers im Crimphülsenbereich mit PVC und erhöht so die mechanische Stabilität des Stekkers.

Die Anordnung von Fig. 4 entspricht jener von Fig. 1 weitgehend, jedoch ist die Einführhilfenanordnung so gestaltet, dass die trichterförmige Erweiterung bündig vor den Einführhülsen liegt und über diese nicht übergreift. Dies reduziert das Gewicht und erlaubt eine andere Ausbildung des Crimpwerkzeuges.

## Patentansprüche

1. Steckerbrücke (1) mit
einer Basisplatte (7) für Steckerstifte (6a, 6b, 6c) und/oder Bauteile,
Crimpanschlüssen (3) für diese und eine mit einer Abdeckung (4) für Steckerbrückenbereiche verbundenen Einführhilfenanordnung (2),
**dadurch gekennzeichnet, dass**
zumindest ein Crimpanschluss mit einem Steckerstift (6) und/oder Bauteil über einen Metallstreifen verbunden ist, der durch einen Durchlassschlitz zwischen Abdekkung (4) Basisplatte (7) elastisch nachgiebig und/oder federnd zur Einführhilfenanordnung (2) geführt ist.

2. Steckerbrücke (1) nach dem vorhergehenden Anspruch, **dadurch gekennzeichnet, dass** mehrere Crimphülsen (3) mit allgemein parallel zueinander liegenden Achsen vorgesehen sind.

3. Steckerbrücke (1) nach dem vorhergehenden Anspruch, **dadurch gekennzeichnet dass** die Einführhilfe mehreren der Crimphülsen (3a, 3b, 3c) mit allgemein parallelen Achsen gemeinsam vorgeordnet ist.

4. Steckerbrücke (1) nach einem der vorhergehenden Ansprüche, **dadurch gekennzeichnet, dass** die Abdeckung zur Abschottung eines Sicherungshalters und/oder eines Entstörfilters ausgebildet ist.

5. Steckerbrücke (1) nach einem der vorhergehenden Ansprüche, **dadurch gekennzeichnet, dass** die Abdeckung (4) als Deckel (10) auf einer Umlaufwand um den abzuschottenden Bereich aufsitzt.

6. Steckerbrücke (1) nach dem vorhergehenden Anspruch, **dadurch gekennzeichnet, dass** die Abdeckung (4) mit der Umlaufwand verschweißt, insbesondere ultraschallverschweißt ist.

7. Steckerbrücke (1) nach einem der vorhergehenden Ansprüche, **dadurch gekennzeichnet, dass** sie aus für die Verwendung mit PVC als Griffkörpergussmasse hinreichend hitzebeständigem Material gewählt ist.

8. Steckerbrücke (1) nach einem der vorhergehende Ansprüche, **dadurch gekennzeichnet, dass** die Abdeckung (4) aus Polypropylen (PP) gebildet ist.

9. Steckerbrücke (1) nach einem der vorhergehenden Ansprüche, **dadurch gekennzeichnet, dass** die Einführhilfenanordnung (2) mit einem die Crimphülsen (3a, 3b, 3c) überragenden Schirm gebildet ist.

10. Steckerbrücke (1) nach einem der vorhergehenden Ansprüche, **dadurch gekennzeichnet, dass** die Abdeckung (4) aus einem nichtspröden Material gebildet ist.

11. Steckerbrücke (1) nach einem der vorhergehenden Ansprüche, **dadurch gekennzeichnet, dass** die Einführhilfe über mehrere, voneinander unter Belassung eines Freiraums beabstandete Arme (13) mit der Abdeckung (4) verbunden ist.

12. Steckerbrücke (1) nach dem vorhergehenden Anspruch, **dadurch gekennzeichnet, dass** die Arme (13) allgemein parallel zu den Crimphülsen (3a, 3b, 3c) liegen.

13. Steckerbrücke (1) nach dem vorhergehenden Anspruch, **dadurch gekennzeichnet, dass** die Einführhilfenanordnung (2) sich nach außen trichterförmig erweitert, insbesondere auf das etwa 1,1- bis 1,3-fache des Crimphülsendurchmessers.

## Claims

1. Plug link (1) having
a base plate (7) for plug pins (6a, 6b, 6c) and/or components,
crimp connections (3) for the latter and an insertion aid arrangement (2) connected to a cover (4) for plug link regions
**characterised in that**
at least one crimp connection is connected to a plug pin (6) and/or component via a metal strip which is led in elastically yielding and/or sprung manner to the insertion aid arrangement (2) through an admission slit between the cover (4) and base plate (7).

2. Plug link (1) according to the preceding claim, **characterised in that** a plurality of crimp sleeves (3) is provided with axes generally lying parallel to one another.

3. Plug link (1) according to the preceding claim, **characterised in that** the insertion aid is disposed in front of a plurality of crimp sleeves (3a, 3b, 3c) having jointly generally parallel axes.

4. Plug link (1) according to any of the preceding claims, **characterised in that** the cover is constructed for compartmentalizing a fuse holder and/or an interference suppression filter.

5. Plug link (1) according to any of the preceding claims, **characterised in that** the cover (4) is seated as a lid (10) on an all-round wall around the region to be compartmentalized.

6. Plug link (1) according to the preceding claim, **characterised in that** the cover (4) is welded, in particular ultrasonically welded, to the all-round wall.

7. Plug link (1) according to any of the preceding claims, **characterised in that** said link is selected from material which is sufficiently heat resistant for use with PVC as casting compound for the grip member.

8. Plug link (1) according to any of the preceding claims, **characterised in that** the cover (4) is composed of polypropylene (PP).

9. Plug link (1) according to any of the preceding claims, **characterised in that** the insertion aid arrangement (2) is formed with a shield projecting over the crimp sleeves (3a, 3b, 3c).

10. Plug link (1) according to any of the preceding claims, **characterised in that** the cover (4) is formed from a non-brittle material.

11. Plug link (1) according to any of the preceding claims, **characterised in that** the insertion aid is connected to the cover (4) via a plurality of arms (13) spaced apart from one another with an open space being left.

12. Plug link (1) accordirig to the preceding claim, **characterised in that** the arms (13) generally lie parallel to the crimp sleeves (3a, 3b, 3c).

13. Plug link (1) according to the preceding claim, **characterised in that** the insertion sid arrangement (2) widens towards the outside in the shape of a funnel, in particular to approximately 1.1 to 1.3 times the diameter of the crimp sleeves.

## Revendications

1. Pont de fiches ou de contacts (1) avec
une plaque de base (7) pour des broches de fiche (6a, 6b, 6c) et/ou des composants,
des raccords à sertir (3) pour ceux-ci et un dispositif d'aide à l'introduction (2) relié à un cache (4) pour des parties ou des régions du pont de fiches ou de contacts,
**caractérisé par le fait**
**qu'**au moins un raccord à sertir est relié à une broche de fiche (6) et/ou un composant par une lame de métal qui est menée de manière flexible et/ou avec effet ressort élastiquement vers le dispositif d'aide à l'introduction (2) à travers une fente de passage entre le cache (4) et la plaque de base (7).

2. Pont de fiches ou de contacts (1) selon la revendication précédente, **caractérisé par le fait qu'**il est prévu plusieurs douilles à sertir (3) d'axes généralement parallèles entre eux.

3. Pont de fiches ou de contacts (1) selon la revendication précédente, **caractérisé par le fait que** l'aide à l'introduction est placée avant plusieurs des douilles à sertir (3a, 3b, 3c) d'axes généralement parallèles en commun.

4. Pont de fiches ou de contacts (1) selon l'une des revendications précédentes, **caractérisé par le fait que** le cache est conçu pour enfermer un porte-fusible et/ou un filtre antiparasite.

5. Pont de fiches ou de contacts (1) selon l'une des revendications précédentes, **caractérisé par le fait que** le cache (4) repose comme un couvercle (10) sur une paroi périphérique de la zone à enfermer.

6. Pont de fiches ou de contacts (1) selon la revendication précédente, **caractérisé par le fait que** le cache (4) est soudé avec la paroi périphérique, en particulier soudé par ultrasons.

7. Pont de fiches ou de contacts (1) selon l'une des revendications précédentes, **caractérisé par le fait qu'**il est choisi dans un matériau suffisamment résistant à la chaleur pour être utilisé avec du PVC comme masse de remplissage du corps isolant.

8. Pont de fiches ou de contacts (1) selon l'une des revendications précédentes, **caractérisé par le fait que** le cache (4) est formé de polypropylène (PP).

9. Pont de fiches ou de contacts (1) selon l'une des revendications précédentes, **caractérisé par le fait que** le dispositif d'aide à l'introduction (2) est formé avec un écran dépassant les douilles à sertir (3a, 3b, 3c).

10. Pont de fiches ou de contacts (1) selon l'une des revendications précédentes, **caractérisé par le fait que** le cache (4) est formé d'un matériau non cassant.

11. Pont de fiches ou de contacts (1) selon l'une des revendications précédentes, **caractérisé par le fait que** l'aide à l'introduction est reliée au cache (4) par plusieurs bras (13) distants les uns des autres en laissant un espace libre.

12. Pont de fiches ou de contacts (1) selon la revendication précédente, **caractérisé par le fait que** les bras (13) sont généralement parallèles aux douilles à sertir (3a, 3b, 3c).

13. Pont de fiches ou de contacts (1) selon la revendication précédente, **caractérisé par le fait que** le dispositif d'aide à l'introduction (2) s'élargit vers l'extérieur en forme d'entonnoir, en particulier à environ 1,1 à 1,3 fois le diamètre des douilles à sertir.
